# EUROPÄISCHE PATENTSCHRIFT

(11) **EP 0 384 147 B1**
(45) Veröffentlichungstag und Bekanntmachung des Hinweises auf die Patenterteilung: **09.12.1992**
(21) Anmeldenummer: 90101461.3
(22) Anmeldetag: 25.01.1990
(51) Int. Cl.: B65H 29/00, B65H 29/66

(54) **Verfahren und Vorrichtung zum Zwischenspeichern von mehrblättrigen, gefalteten Druckereierzeugnissen, wie Zeitungen, Zeitschriften und Teilen hievon**
Method and apparatus for temporarily storing multi-sheet folded printing products such as newspapers, magazines and parts thereof
Procédé et appareil pour l'emmagasinage intermédiaire de produits d'imprimerie pliés, à plusieurs feuilles, comme journaux, magazines et parties de ceux-ci

(30) Priorität: 22.02.1989 CH 640/89
(43) Veröffentlichungstag der Anmeldung: 29.08.1990
(73) Patentinhaber: Ferag AG, CH-8340 Hinwil (CH)
(72) Erfinder: Fröhlich, Beat, CH-8635 Oberdürnten (CH)
(74) Vertreter: Patentanwälte Schaad, Balass, Menzl & Partner AG

(56) Entgegenhaltungen:
- EP-A- 0 183 013
- GB-A- 2 081 230
- GB-A- 2 119 768
- NL-A- 35 952

## Beschreibung

Die vorliegende Erfindung betrifft ein Verfahren sowie eine Vorrichtung zum Zwischenspeichern von mehrblättrigen, gefalteten Druckereierzeugnissen, wie Zeitungen, Zeitschriften und Teilen hievon, gemäss Oberbegriff des Anspruches 1 bzw. des Anspruches 9.

Ein Verfahren und eine Vorrichtung dieser Art sind aus der DE-PS 31 23 888 und der entsprechenden US-PS 4,438,618 bekannt. Bei zweimal gefalteten Druckereierzeugnissen werden diese dem Wickelkern bzw. dem sich auf letzterem bildenden Wickel mit ihren seitlichen Falzkanten in Förderrichtung aufeinander ausgerichtet zugeführt und zusammen mit dem auf die Aussenseite zu liegen kommenden Wickelband aufgewickelt. Die aufeinanderliegenden seitlichen Falzkanten haben nun eine stärkere Zunahme des Wickelradius auf der einen Seite des Wickels zur Folge. Diese einseitige Radiuszunahme macht sich vor allem bei dicken Druckereierzeugnissen und/oder Wickeln grossen Druchmessers nachteilig bemerkbar. Der Umfang des Wickels bildet nun nicht mehr im wesentlichen eine Zylindermantelfläche, sondern die Mantelfläche eines Kreiskegelstumpfes. Das hat zur Folge, dass sich das Wickelband seitlich aus der Mittellage wegbewegt und dadurch der Zusammenhalt der Druckereierzeugnisse im Wickel erheblich vermindert wird oder gar verloren geht.

Der vorliegenden Erfindung liegt nun die Aufgabe zugrunde, ein Verfahren bzw. eine Vorrichtung der eingangs genannten Art zu schaffen, das bzw. die es ermöglicht, auch dicke, gefaltete Druckereierzeugnisse mit einer seitlich liegenden Falzkante zu in sich stabilen Wickeln grossen Druckmessers aufzuwickeln, ohne dass der eigentliche Aufwickelvorgang angepasst, dass heisst die auf das Wickelband aufzubringende Zugkraft und die mittige Führung des Wickelbandes geändert zu werden braucht.

Diese Aufgabe wird erfindungsgemäss durch die Merkmale des kennzeichneten Teils des Anspruches 1 bzw. Anspruches 9 gelöst.

Durch das Zuführen der Druckereierzeugnisse in einer Formation, in der bei allen oder bei einem Teil der Druckereierzeugnisse die seitlichen Falzkanten gegenüber den seitlichen Falzkanten benachbarter Druckereierzeugnisse in einer quer zur Förderrichtung verlaufenden Richtung versetzt sind, kommen im Wickel nicht alle seitlichen Falzkanten aufeinander zu liegen, so dass eine unerwünschte Verdickung am einem Seitenrand des Wickels vermieden wird. Die Wickel werden auch bei dicken Druckprodukten und grossen Durchmessern ebenmässig genug, so dass die Wickel kompakt gewickelt werden können, ohne dass es hiezu erforderlich wäre, die Zugspannung im Wickelband zu erhöhen oder das Wickelband aus der Mitte gegen aussen zu versetzen. Dies bedeutet, dass auf dieselbe Art und Weise, das heisst mit derselben Vorrichtung, sowohl Druckereierzeugnisse ohne seitliche Falzkante wie auch solche mit seitlicher Falzkante aufgewickelt werden können.

Bevorzugte Weiterausgestaltungen des erfindungsgemässen Verfahrens bzw. der erfindungsgemässen Vorrichtung bilden Gegenstand der abhängigen Ansprüche. Insbesondere die in den Ansprüchen 2 bis 6 sowie 10 bis 16 definierten Ausführungsformen zeichnen sich durch Einfachheit aus.

Im folgenden werden anhand der Zeichnung Ausführungsbeispiele des erfindungsgemässen Verfahrens und der erfindungsgemässen Vorrichtung beschrieben. Es zeigen rein schematisch:
Fig. 1 perspektivisch und vereinfacht eine Aufwickelstation,
Fig. 2 ein mehrteiliges, zweimal gefaltetes Druckereierzeugnis in perspektivischer Ansicht,
Fig. 3 und 4 in Draufsicht verschiedene Formationen, in denen die Druckereierzeugnisse bezüglich ihrer Förderrichtung leicht schräggestellt sind,
Fig. 5 in Draufsicht eine Vorrichtung zur Bildung der in Figur 3 gezeigten Formation,
Fig. 6 in Draufsicht eine Formation, in der eine Gruppe von Druckereierzeugnissen gegenüber einer Gruppe von vorauslaufenden Druckereierzeugnissen seitlich versetzt ist,
Fig. 7 im Schnitt einen Teil eines durch Aufwickeln der Schuppenformation gemäss Figur 6 gebildeten Wickels, und
Fig. 8 - 10 verschiedene Vorrichtungen zum Bilden von Schuppenformationen der in Figur 6 gezeigten Art.

Anhand der Figur 1 soll zuerst der Aufbau einer Wickelstation erläutert werden. Die in dieser Figur 1 vereinfacht dargestellte Aufwickelstation 1, die der in der DE-PS 31 23 888 und entsprechenden US-PS 4,438,618 beschriebenen Aufwickelstation entspricht, weist einen auf nicht gezeigte Weise drehbar gelagerten Wickelkern 2 auf. Diesem Wickelkern 2 werden mittels einer nicht gezeigten Fördereinrichtung in einer Schuppenformation S′ zweimal gefaltete Druckereierzeugnisse 3 in Richtung des Pfeiles B zugeführt. Die Druckereierzeugnisse 3, die Zeitungen, Zeitschriften oder Teile hievon sein können, liegen dachziegelartig aufeinander, wobei im gezeigten Ausführungsbeispiel jeweils jedes Druckereierzeugnis 3 das vorauslaufende Erzeugnis teilweise überdeckt. Dabei wird die vorlaufende Kante 3a durch eine der Falzkanten gebildet, während die andere Falzkante 3b seitlich liegt. In der Aufwickelstation 1 wird nun diese Schuppenformation S′ zusammen mit einem Wickelband 4 auf den Wickelkern 2 aufgewickelt. Dabei wird das Wickelband 4 von einer Vorratsspule 5 abgezogen. Das Bilden des Wickels 6 ist in den beiden vorstehend genannten Patentschriften ausführlicher beschrieben.

In Figur 2 ist nun ein Beispiel eines gemäss der vorliegenden Erfindung aufzuwickelnden Druckereierzeugnisses 3 dargestellt. Dieses besteht aus drei ineinander gesteckten Teilen 3′, 3˝ sowie 3‴. Diese Teile sind mehrblättrig und zweimal gefaltet. Die quer verlaufenden Falzkanten 3a aller Teile 3′, 3˝, 3‴ liegen aneinander, während die seitlichen Falzkanten 3b aller dieser Teile auf derselben Seite des Erzeugnisses 3 angeordnet sind.

Um nun zu vermeiden, dass beim Aufwickeln einer aus solchen Druckereierzeugnissen 3 gebildeten Schuppenformation S′ im Wickel 6 eine Verdickung infolge der aufeinanderliegenden seitlichen Falzkanten 3b verursacht wird, werden die Druckereierzeugnisse 3 in einer Formation aufgewickelt, in der erfindungsgemäss die seitlichen Falzkanten 3b zumindest eines Teils der Druckereierzeugnisse 3 gegenüber den seitlichen Falzkanten 3b von benachbarten Druckereierzeugnissen 3 leicht in einer Richtung versetzt sind, die quer zur Förderrichtung B der Druckereierzeugnisse 3 verläuft. Im folgenden werden nun anhand der Figuren 3 bis 10 verschiedene derartige Formationen sowie Einrichtungen zu deren Bildung erläutert.

In den Figuren 3 und 4 sind in Draufsicht dem Wickelkern 2 zuzuführende Formationen S′ dargestellt, in denen die einzelnen Druckereierzeugnisse. 3 gegenüber ihrer Förderrichtung B leicht schräggestellt sind. Diese Schrägstellung ist durch den Wickel α gekennzeichnet. Die seitliche Falzkante 3b jedes Druckereierzeugnisses 3 ist gegenüber der Falzkante 3b des benachbarten Erzeugnisses 3 in Richtung des Pfeiles C um den Betrag a versetzt. Dabei liegen die seitlich vorstehenden Ecken 3c, 3d der Druckereierzeugnisse 3 auf einer gedachten, gestrichelt dargestellten Linie 7 bzw. 8, die zur Förderrichtung B parallel verläuft. Die Richtung C, in der die seitlichen Falzkanten 3b gegeneinander versetzt sind, verläuft quer zur Förderrichtung B und bildet mit dieser einen Winkel, der um den Winkel kleiner (Figur 3) bzw. grösser (Figur 4) ist als 90°. Die in den Figuren 3 und 4 gezeigten Formationen unterscheiden sich nur in der Richtung der Schrägstellung der Erzeugnisse 3 gegenüber der Förderrichtung B.

Es ist nun offensichtlich, dass beim Aufwickeln einer Schuppenformation S′ gemäss Figur 3 oder Figur 4 auf den Wickelkern 2 keine übermässige Verdickung an der Seite des Wickels 6 erfolgt, da die seitlichen Falzkanten 3b nicht alle auf ihrer ganzen Länge übereinander zu liegen kommen. Dies bedeutet, dass auf diese Weise selbst mit dicken, zweimal gefalteten Druckereierzeugnissen 3 kompakte Wickel gebildet werden können, ohne dass beim Aufwickelvorgang eine Veränderung oder Anpassung notwendig wird. Dies bedeutet insbesondere, dass weder die Zugspannung im Wikkelband erhöht noch das Band aus der Mitte gegen die Seite hin versetzt werden muss.

In der Figur 5 ist in Draufsicht und rein schematisch eine Einrichtung zur Bildung der in Figur 3 gezeigten Formation dargestellt. Die mit 9 bezeichnete, die Druckereierzeugnisse 3 zur Aufwickelstation 1 fördernde Fördereinrichtung weist einen Zuförderer 10 auf, der als Bandförderer ausgebildet ist und an den ein zweiter Bandförderer 11 anschliesst. Letzterer ist gegenüber dem Zuförderer 10 schräggestellt, das heisst die Förderrichtung B des zweiten Bandförderers 11 bildet mit der Förderrichtung A des Zuförderers 10 einen spitzen Winkel α. Oberhalb des Bandförderers 11 ist im Anfangsabschnitt des Bandförderers 11 eine Druckrolle 12 angeordnet, die am einem Ende eines schwenkbar gelagerten Hebels 13 sitzt. Im Bereich des Endes des Zuförderers 10 ist eine Halterolle 14 vorgesehen, die ebenfalls an einem schwenkbar gelagerten Hebel 15 gelagert ist. Beide Rollen 12,14 sind frei drehbar, wobei es jedoch auch möglich ist, die Rollen 12,14 anzutreiben. Die Drehrichtungen der Rollen 12,14 sind zu den Förderrichtungen B bzw. A der zugeordneten Bandförderer 11 bzw. 10 gleichsinnig. Der Abstand b zwischen den beiden Rollen 12,14 ist etwas grösser als die Länge 1 der Druckereierzeugnisse 3.

Die Druckereierzeugnisse 3 werden durch den Zuförderer 10 in einer Schuppenformation S zugeführt, in der die seitlichen Falzkanten 3b der Druckereierzeugnisse 3 in Förderrichtung A aufeinander ausgerichtet sind. Beim Uebergang der Druckereierzeugnisse 3 vom Zuförderer 10 auf den Bandförderer 11 werden diese in Förderrichtung B weitergefördert, welche wie bereits erwähnt mit der Förderrichtung A des Zuförderers 10 den Winkel α einschliesst. Dabei entsteht die anhand der Figur 3 erläuterte Versetzung a der Falzkanten 3b aufeinanderfolgender Druckereierzeugnisse 3. Die auf die Druckereierzeugnisse 3 im Bereiche ihrer seitlichen Falzkante 3b zur Einwirkung kommende Druckrolle 12 sorgt für eine einwandfreie Uebernahme der Druckereierzeugnisse durch den Bandförderer 11 und damit ein richtiges seitliches Wegziehen der auf den Bandförderer 11 gelangenden Erzeugnisse 3. Diese Druckrolle 12 kann unter Umständen je nach Verhältnissen entfallen.

Die vorzugsweise mit einem Adhäsionsbelag versehene Halterolle 14 dient dazu, zu verhindern, dass jeweils das noch auf dem Zuförderer 10 aufliegende nächste Erzeugnis 3 durch das vorauslaufende, bereits vom Bandförderer 11 weg gezogene Druckereierzeugnis 3 mitgenommen wird.

Bei einem einwandfreien Uebergang der Druckprodukte 3 vom Bandförderer 10 auf den Bandförderer 11 werden diese Druckprodukte 3 praktisch nicht verdreht, so dass die vorlaufenden Kanten 3a in der vom Bandförderer 11 dem Wickelkern 2 zugeführten Schuppenformation S′ etwa parallel sind zur vorlaufenden Kante 3a der durch den Zuförderer 10 zugeführten Druckprodukte 3.

Die Fördergeschwindigkeiten der Bandförderer 10 und 11 sind gleich, können unter Umständen jedoch auch etwas voneinander abweichen.

Die Vorrichtung zur Bildung der in Figur 4 dargestellten Schuppenformation S′ entspricht der Einrichtung gemäss Figur 5 mit der Aenderung, dass der Bandförderer 11 gegenüber dem Zuförderer 10 auf die andere Seite als wie in Figur 5 gezeigt abgewinkelt ist.

Die Formationen S′ gemäss den Figuren 3 und 4 können auch durch leichtes Verdrehen der Druckereierzeugnisse 3 innerhalb der zugeführten Schuppenformation S gebildet werden. Bei einer Vorrichtung hiefür wäre oberhalb des Zuförderers 10 eine frei drehbare oder angetriebene Förderrolle vorhanden, deren Förderrichtung mit der Förderrichtung A des Zuförderers 10 einen spitzen Winkel, beispielsweise den Winkel , bildet. Diese Förderrolle ist vorzugsweise so angeordnet, dass sie etwa in der Mitte der Erzeugnisse 3 zur Einwirkung gelangt. Sobald die Druckereierzeugnisse in den Wirkbereich dieser Förderrolle gelangen, werden sie durch diese schräggezogen. Das Wegführen der schräggezogenen Erzeugnisse kann dabei in Förderrichtung A des Zuförderers 10 oder in Förderrichtung der Förderrolle erfolgen.

In der Figur 6 ist nun in Draufsicht eine weitere Formation S′ gezeigt, bei der die seitlichen Falzkanten 3b gewisser Druckereierzeugnisse 3 gegenüber den seitlichen Falzkanten 3b von andern Druckereierzeugnissen 3 seitlich versetzt sind. Wie diese Figur 6 erkennen lässt, ist eine Sektion 17 der Schuppenformation S′ gegenüber der vorauslaufenden Sektion 16 in Richtung des Pfeiles C′ um den Betrag a′ versetzt. Die Versetzungsrichtung C′ verläuft dabei rechtwinklig zur Förderrichtung B der Schuppenformation S′. Innerhalb der Sektionen 16,17 sind die Druckereierzeugnisse 3 mit ihren seitlichen Falzkanten 3b in Förderrichtung B aufeinander ausgerichtet. An diese seitlich versetzte Sektion 17 schliesst wieder eine nicht versetzte Sektion 16′ an, welche in Figur 6 nur angedeutet ist. In der dem Wickelkern 2 zugeführten Schuppenformation S′ sind somit in bestimmten Abständen gewisse Sektionen 17 nach der Seite hin versetzt.

In Figur 7 ist im Schnitt ein Teil eines Wickels 6 gezeigt, der aus einer auf einen Wickelkern 2 aufgewickelten Schuppenformation S′ gemäss Figur 6 gebildet ist. Aus dieser Figur 7 ist ersichtlich, dass die Druckereierzeugnisse 3 der Sektionen 17 auf der Seite der Falzkanten 3b über die Druckererzeugnisse 3 der Sektionen 16 vorstehen. Somit kommen auch bei diesem Ausführungsbeispiel nicht alle seitlichen Falzkanten 3b übereinander zu liegen.

Die Länge der seitlich versetzten Sektionen 17 und dementsprechend die Länge der Sektionen 16,16′ kann so gewählt werden, dass jeweils jede Windung gegenüber den benachbarten Windungen versetzt ist oder jeweils mehrere Windungen gegenüber einer Anzahl von andern Windungen versetzt sind.

Die Figur 7 lässt weiter erkennen, dass das aufgewickelte Wickelband 4 die verschiedenen Wicklungslagen voneinander trennt. Dabei wird jede Wicklungslage nur durch eine Schuppenformation S′ gebildet, welche periodisch seitlich versetzte Sektionen 17 aufweist.

In Figur 8 ist nun eine Einrichtung gezeigt, welche zur Bildung einer Schuppenformation S′ von der Art, wie sie in Figur 6 gezeigt ist, dient. Zwischen einem als Bandförderer ausgebildeten Zuförderer 10 und einem Bandförderer 11, der die Schuppenformation S′ dem Wickelkern 2 zuführt, ist eine Verschiebeeinrichtung 18 angeordnet, welche in Richtung des Pfeiles D hin und her verschiebar ist. Diese Verschieberichtung D verläuft etwa rechtwinklig zu den gleichgerichteten Förderrichtungen A,B der Bandförderer 10,11. Die Verschiebeeinrichtung 18 weist zwei über nicht näher bezeichnete Umlenkrollen geführte endlose, angetriebene Riemen 19 und 20 auf. Die in Förderrichtung A,B verlaufenden Trume 19a,20a der Riemen 19,20 dienen als Leitelemente für die Seitenkanten der Druckereierzeugnisse 3 und sind in einem Abstand c angeordnet, der etwa der Breite d der Druckereierzeugnisse 3 entspricht. Den Leitelementen 19a,20a ist ein Einlaufabschnitt 19b,20b vorgeschaltet, der in Förderrichtung A,B konvergiert.

Der Zuförderer 10 bringt die Druckereierzeugnisse 3 in einer Schuppenformation S zu, in der die Seitenkanten 3b der Druckereierzeugnisse 3 in Förderrichtung A aufeinander ausgerichtet sind. Befindet sich die Verschiebeinrichtung 18 in ihrer in Förderrichtung A,B gesehen linken Endstellung, die strichpunktiert angedeutet ist, so laufen die vom Zuförderer 10 zugeführten Druckereierzeugnisse 3 zwischen den Leitelementen 19a,20a hindurch, ohne dass eine Versetzung erfolgt. Wird nun die Verschiebeeinrichtung 18 in die in Figur 8 mit ausgezogenen Linien dargestellte rechte Endstellung bewegt, so stossen die Druckereierzeugnisse 3 mit ihrer vorlaufenden Ecke am Einlaufabschnitt 19b an und werden durch diesen in Förderrichtung A angesehen nach rechts verschoben. Die derart verschobenen Druckereierzeugnisse 3 laufen zwischen den Leitelementen 19a,20a hindurch und werden durch diese ausgerichtet. Die Verschiebeeinrichtung 18 verbleibt eine gewisse Zeit in der rechten Endstellung, während der eine um den Betrag a′ versetzte Sektion 17 gebildet wird. Dann wird die Verschiebeeinrichtung 18 in die linke Endstellung verschoben (Bildung einer Sektion 16) und dann nach einer gewissen Zeit wieder in die rechte Endstellung bewegt. Mit der Frequenz der Hin- und Herbewegung der Verschiebeeinrichtung 18 wird die Länge der einzelnen Sektionen 16,17 bestimmt.

Es ist auch denkbar, die Verschiebeeinrichtung in einer Ruhelage zur Förderrichtung A,B mittig anzuordnen und diese dann zur Bildung der Sektionen 16 bzw. 17 einmal nach links bzw. nach rechts aus dieser Ruhelage zu bewegen.

Anstelle der umlaufenden Riemen 19,20 können auch feststehende Richtbleche vorgesehenen werden, welche je ein Leitelement und einen Einlaufabschnitt aufweisen.

In Figur 9 ist eine in der Wirkungsweise der Vorrichtung gemäss Figur 8 ähnliche Ausführungsform gezeigt. Für sich entsprechende Teile sind in diesen Figuren 8 und 9 dieselben Bezugszeichen verwendet.

Bei der Einrichtung gemäss Figur 9 ist die zwischen den Bandförderern 10 und 11 angeordnete Verschiebeeinrichtung 18 durch einen Bandförderer 21 gebildet, welcher um eine rechtwinklig zu seiner Förderebene stehende Schwenkachse 21a in Richtung des Pfeiles E hin und her schwenkbar ist. Die Schwenkachse 21a befindet sich dabei am dem Zuförderer 10 zugekehrten Ende des Bandförderers 21. Verbleibt der Bandförderer 21 jeweils eine gewisse Zeit in seinen Endlagen, so wird eine Schuppenformation S′ gebildet, die im wesentlichen der Schuppenformation gemäss Figur 6 entspricht. Wird jedoch der Bandförderer 21 kontinuierlich hin und her geschwenkt, so entsteht eine wellenförmige Schuppenformation S′, wie das in Figur 9 dargestellt ist. In dieser Schuppenformation S′ ist dann die seitliche Falzkante jedes Druckereierzeugnisses 3 gegenüber der seitlichen Falzkante der benachbarten Druckereierzeugnisse versetzt. Mit a˝ ist in Figur 9 die maximale seitliche Versetzung bezeichnet.

In Figur 10 ist nun eine weitere Vorrichtung dargestellt, die in der Lage ist, eine Schuppenformation S′ gemäss Figur 6 herzustellen, wobei in dieser Figur 10 für sich entsprechende Teile dieselben Bezugszeichen verwendet sind wie in Figur 8.

Bei der Ausführungsform gemäss Figur 10 ist zwischen den Bandförderern 10 und 11 ein weiterer Förderer 22 angeordnet, dessen Förderrichtung F mit der Förderrichtung A,B der Bandförderer 10,11 einen spitzen Winkel β einschliesst. Dieser Förderer 22 besteht aus einer Anzahl von parallel zueinander angeordneten, angetriebenen Rollen 23. Seitlich dieses Förderers 22 ist eine in Förderrichtung A,B der Förderer 10,11 verlaufende Anschlagschiene 24 angeordnet, die mittels eines Verschiebemechanismus 25 in Richtung des Pfeiles G, das heisst etwa rechtwinklig zu den erwähnten Förderrichtungen A,B, hin und her verschiebbar ist. Der Rollenförderer 22 fördert die vom Zuförderer 10 zugeführten Druckereierzeugnisse 3 seitlich gegen die Anschlagschiene 24, an welcher die Druckereierzeugnisse 3 mit ihrer seitlichen Falzkante 3b zum Anschlag kommen und dabei in Förderrichtung A,B ausgerichtet werden. Dies bedeutet, dass so lange eine seitlich versetzte Sektion 17 gebildet wird als sich die Anschlagschiene in ihrer in Förderrichtung A,B gesehen linken Endstellung befindet, welche in Figur 10 dargestellt ist. Wird nun die Anschlagschiene 24 in Förderrichtung A,B gesehen nach rechts bewegt, in der sie mit den aufeinander ausgerichteten seitlichen Falzkanten 3b der ankommenden Schuppenformation S fluchtet, so erfolgt keine seitliche Verschiebung der Druckereierzeugnisse, so dass Sektionen 16 gebildet werden.

Es ist auch möglich, Schuppenformationen S′ zu bilden, bei denen jedes Druckereierzeugnis (3) gegenüber den benachbarten Erzeugnissen 3 in Richtung C′, das heisst etwa rechtwinklig zur Förderrichtung A,B, versetzt ist. Zur Bildung einer solchen Schuppenformation wäre jedes zweite Erzeugnis 3 seitlich zu verschieben.

Werden die auf die beschriebene Weise zu einem Wickel 6 aufgewickelten Druckereierzeugnisse 3 für die Weiterverarbeitung wieder benötigt, so werden sie auf an sich bekannte Weise wieder vom Wickel 6 abgewickelt. Bevor sie einer weitern Verarbeitungstation zugeführt werden, wird es in den meisten Fällen erforderlich sein, die wie beschrieben vorgenommene seitliche Versetzung der Druckereierzeugnisse wieder rückgängig zu machen. Da diese Versetzung nur sehr geringfügig ist (ca. 5 bis 15 mm), kann dies auf verhältnismässig einfache Weise erfolgen. So können beispielsweise die abgewickelten Schuppenformationen durch einen Seitenrichtapparat herkömmlicher Bauart geführt oder einer Takteinrichtung übergeben werden, welche an umlaufenden Zugorganen angebrachte Nocken aufweist, die an den nachlaufenden Kanten der Druckereierzeugnisse angreifen und diese dabei ausrichten.

Es versteht sich, dass auch bei anders als wie gezeigt aufgebauten Schuppenformationen, bei denen jedes Druckereierzeugnis auf dem nachfolgenden Erzeugnis aufliegt, auf die beschriebene Weise eine Versetzung der seitlichen Falzkanten herbeigeführt werden kann. Dies trifft auch auf aus einmal gefalteten Druckereierzeugnissen gebildete Schuppenformationen zu, falls die Falzkante dieser Druckereierzeugnisse seitlich angeordnet ist.

Schliesslich sei noch darauf hingewissen, dass es durchaus möglich ist, die in den Figuren 3, 4 und 6 dargestellten Schuppenformationen S′ direkt zu bilden, beispielsweise an der Auslegevorrichtung von Rotationsdruckmaschinen. In einem solchen Fall läge dann nicht zuerst eine Schuppenformation S vor, in der die seitlichen Falzkanten der Druckereierzeugnisse in Förderrichtung aufeinander ausgerichtet sind.

## Patentansprüche

1. Verfahren zum Zwischenspeichern von mehrblättrigen, gefalteten Druckereierzeugnissen, wie Zeitungen, Zeitschriften und Teilen hievon, die mit einer Falzkante (3b) seitlich liegend in einem Schuppenstrom (S) anfallen, bei dem die einander dachziegelartig überdeckenden Druckereierzeugnisse (3) zusammen mit einem Wickelband (4) gegen einen Wickelkern (2) gefördert und auf diesen aufgewickelt werden, dadurch gekennzeichnet, dass für das Aufwickeln zumindest bei einem Teil der Druckereierzeugnisse (3) die seitliche Falzkante (3b) gegenüber der seitlichen Falzkante (3b) eines benachbarten Druckereierzeugnisses (3) leicht in einer Richtung (C, C′) versetzt wird, die quer zur Förderrichtung (B) der Druckereierzeugnisse (3) verläuft.

2. Verfahren nach Anspruch 1 zum Zwischenspeichern von Druckereierzeugnissen (3), die in einem Schuppenstrom (S) anfallen, in dem die seitlichen Falzkanten (3b) aller Erzeugnisse (3) im wesentlichen parallel zur Förderrichtung (A) verlaufen und aufeinander ausgerichtet sind, dadurch gekennzeichnet, dass das Versetzen der seitlichen Falzkanten (3b) durch eine Veränderung der Lage wenigstens eines Teils der Druckereierzeugnisse (3) gegenüber andern Druckereierzeugnissen (3) vor dem Aufwickeln erzeugt wird.

3. Verfahren nach Anspruch 1, dadurch gekennzeichnet, dass die Druckereierzeugnisse (3) in einer Schuppenformation (S′) aufgewickelt werden, in der die Erzeugnisse (3) gegenüber ihrer Förderrichtung (B) leicht schräggestellt sind.

4. Verfahren nach den Ansprüchen 2 und 3, dadurch gekennzeichnet, dass vor dem Aufwickeln die Förderrichtung (A) des zugeführten Schuppenstromes (S) geändert wird.

5. Verfahren nach den Ansprüchen 2 und 3, dadurch gekennzeichnet, dass alle Druckereierzeugnisse (3) vor dem Aufwickeln innerhalb der Schuppenformation (S) verdreht werden.

6. Verfahren nach einem der Ansprüche 3 bis 5, dadurch gekennzeichnet, dass die seitlich vorstehenden Ecken (3c, 3d) der Druckereierzeugnisse (3) im wesentlichen längs einer Geraden (7, 8) bewegt werden, die parallel zur Förderrichtung (B) der Druckereierzeugnisse (3) verläuft.

7. Verfahren nach den Ansprüchen 2 und 3, dadurch gekennzeichnet, dass vor dem Aufwickeln wenigstens ein Teil (17) der Druckereierzeugnisse (3) in einer etwa rechtwinklig zur Förderrichtung (A) verlaufenden Richtung (C′) gegenüber andern Druckereierzeugnissen (3) verschoben werden.

8. Verfahren nach Anspruch 7, dadurch gekennzeichnet, dass periodisch jeweils eine Anzahl (17) von Druckereierzeugnissen (3) verschoben werden.

9. Vorrichtung zum Zwischenspeichern von mehrblättrigen, gefalteten Druckereierzeugnissen (3), wie Zeitungen, Zeitschriften und Teilen hievon, die mit einer Falzkante (3b) seitlich liegend in einer Schuppenformation (S) anfallen, mit einer Fördereinrichtung (9) zum Zuführen der einander dachziegelartig überdeckenden Druckereierzeugnisse (3) zu einer Wickelstelle (1), an der ein Wickelkern (2) drehbar gelagert ist, mit welchem ein Wickelband (4) verbunden ist, das auf der dem Wickelkern (2) abgekehrten Seite der Erzeugnisformation (S′) verlaufend zusammen mit letzterer auf den Wickelkern (2) aufwickelbar ist, gekennzeichnet durch Mittel (11, 12; 18) zum Bilden einer dem Wickelkern (2) zuzuführenden Formation (S′), in der zumindest bei einem Teil der Druckereierzeugnisse (3) die seitliche Falzkante (3b) gegenüber der seitlichen Falzkante (3b) eines benachbarten Druckereierzeugnisses (3) leicht in einer Richtung (C, C′) versetzt ist, die quer zur Förderrichtung (B) der Druckereierzeugnisse (3) verläuft.

10. Vorrichtung nach Anspruch 9, mit einem Zuförderer (10) zum Zuführen eines Schuppenstromes (S), in dem die seitlichen Falzkanten (3b) aller Druckereierzeugnisse (3) im wesentlichen parallel zur Förderrichtung (A) verlaufen und aufeinander ausgerichtet sind, dadurch gekennzeichnet, dass die Mittel zum Bilden der dem Wickelkern (2) zuzuführenden Formation (S′) mit versetzten seitlichen Falzkanten (3b) wenigstens eines Teils der Druckereierzeugnisse (3) eine Anordnung (11, 12; 18) zur Veränderung der Lage wenigstens eines Teils der Druckereierzeugnisse gegenüber andern Druckereierzeugnissen (3) aufweisen.

11. Vorrichtung nach Anspruch 9, dadurch gekennzeichnet, dass die Mittel (11, 12) zum Bilden der dem Wickelkern (2) zuzuführenden Formation (S′) eine Schuppenformation (S′) erzeugen, in der die Druckereierzeugnisse (3) gegenüber ihrer Förderrichtung (B) leicht schräggestellt sind.

12. Vorrichtung nach den Ansprüchen 10 und 11, dadurch gekennzeichnet, dass die Anordnung zur Lageveränderung der Druckereierzeugnisse (3) eine an den Zuförderer (10) anschliessende weitere Förderanordnung (11), vorzugsweise einen Bandförderer, umfasst, welche eine Förderrichtung (B) aufweist, die mit der Förderrichtung (A) des Zuförderers (10) einen spitzen Winkel (α) einschliesst.

13. Vorrichtung nach Anspruch 12, gekennzeichnet durch ein oberhalb der weiteren Förderanordnung (11) und in deren Anfangsbereich angeordnetes, auf die Druckereierzeugnisse (3) zur Einwirkung bringbares Druckelement (12), vorzugsweise eine frei drehbare oder angetriebene Druckrolle.

14. Vorrichtung nach Anspruch 12, gekennzeichnet durch ein im Endbereich des Zuförderers (10) und oberhalb des letzteren angeordnetes, auf die Druckereierzeugnisse (3) zur Einwirkung kommendes Halteelement (14), insbesondere eine frei drehbare oder angetriebene Rolle, die vorzugsweise mit einem Adhäsionsbelag versehen ist.

15. Vorrichtung nach den Ansprüchen 13 und 14, dadurch gekennzeichnet, dass der Abstand (b) zwischen dem Druckelement (12) und dem Halteelement (14) grösser ist als die Länge (1) der Druckereierzeugnisse (3).

16. Vorrichtung nach den Ansprüchen 10 und 11, dadurch gekennzeichnet, dass die Anordnung zur Lageveränderung der Druckereierzeugnisse (3) ein Förderelement, vorzugsweise eine frei drehbare oder angetriebene Förderrolle, umfasst, die eine Förderrichtung aufweist, die mit der Förderrichtung (A) des Zuförderers (10) einen spitzen Winkel ein schliesst und die bei Einwirkung auf die Druckereierzeugnisse (3) diese verdreht.

17. Vorrichtung nach den Ansprüchen 10 und 11, dadurch gekennzeichnet, dass dem Zuförderer (10) eine erste Förderanordnung (11), vorzugsweise ein Bandförderer, mit im wesentlichen gleichgerichteter Förderrichtung (B) nachgeschaltet ist und dass zwischen dem Zuförderer (10) und der Förderanordnung (11) eine Verschiebeeinrichtung (18) angeordnet ist, die quer, vorzugsweise etwa rechtwinklig zur Förderrichtung (A) des Zuförderers (10) hin- und her bewegbar ist.

18. Vorrichtung nach Anspruch 17, dadurch gekennzeichnet, dass die Verschiebeeinrichtung (18) zwei Leitelemente (19a, 20a) aufweist, die in einen Abstand (c) voneinander angeordnet sind, der etwa der Breite (d) der Druckereierzeugnisse (3) entspricht, wobei die Leitelemente (19a, 20a) am dem Zuförderer (10) zugekehrten Ende eine in Förderrichtung (A) der Druckereierzeugnisse (3) konvergierenden Einlaufabschnitt (19b, 20b) aufweisen.

19. Vorrichtung nach Anspruch 18, dadurch gekennzeichnet, dass die Leitelemente durch umlaufende Abschnitte (19a, 19b) von angetriebenen Riemen (19, 20) gebildet sind.

20. Vorrichtung nach Anspruch 17, dadurch gekennzeichnet, dass die Verschiebeeinrichtung (18) eine zweite Förderanordnung (21), vorzugsweise ein Bandförderer, ist, die um eine rechtwinklig zu ihrer Förderebene verlaufende, an dem Zuförderer (10) zugekehrten Ende angeordnete Achse (21a) hin- und her schwenkbar ist.

21. Vorrichtung nach Anspruch 17, dadurch gekennzeichnet, dass die Verschiebeeinrichtung (18) ein etwa rechtwinklig zur Förderrichtung (A) des Zuförderers (10) verstellbares, vorzugsweise etwa parallel zu dieser Förderrichtung (A) verlaufendes Anschlagelement (24) aufweist, das sich im Bereich einer zwischen dem Zuförderer (10) und der ersten Förderanordnung (11) angeordneten zweiten Förderanordnung (22) befindet, deren Förderrichtung (F) mit derjenigen des Zuförderers (10) einen spitzen Winkel (β) bildet und die die Druckereierzeugnisse (3) gegen das Anschlagelement (24) fördert.

22. Vorrichtung nach Anspruch 21, dadurch gekennzeichnet, dass die zweite Förderanordnung (22) durch eine Anzahl von zueinander parallelen, angetriebenen Rollen (23) gebildet ist.

## Claims

1. Method for temporarily storing multi-sheet folded printed products such as newspapers, magazines and parts thereof arriving in a lapped formation (S) with a folded edge (3b) lying at the side, wherein the printed products (3) overlapping one another in the manner of roof tiles are conveyed together with a winding tape (4) towards a winding core (2) and are wound up thereon, characterized in that, for winding up, the lateral folded edge is in at least a proportion of the printed products (3) (3b) slightly offset relative to the lateral folded edge (3b) of an adjoining printed product (3) in a direction (C, C′) extending transversely to the conveyance direction (B) of the printed products (3).

2. Method according to claim 1 for temporarily storing printed products (3) arriving in a lapped formation (S), wherein the lateral folded edges (3b) of all printed products (3) extend substantially parallel to the conveyance direction (A) and are aligned with each other, characterized in that the offsetting of the lateral folded edges (3b) is produced by a change in position of at least a proportion of the printed products (3) relative to other printed products (3) before being wound up.

3. Method according to claim 1, characterized in that the printed products (3) are wound up in a lapped formation (S′), wherein the products (3) are slightly slanted relative to their conveyance direction (B).

4. Method according to claims 2 and 3, characterized in that before the winding up, the conveyance direction (A) of the fed lapped formation (S) is changed.

5. Method according to claims 2 and 3, characterized in that all printed products (3) are rotated within the lapped formation (S) before they are wound up.

6. Method according to one of claims 3 to 5, characterized in that the laterally projecting corners (3c, 3d) of the printed products (3) are moved substantially along a straight line (7, 8) extending parallel to the conveyance direction (B) of the printed products (3).

7. Method according to claims 2 and 3, characterized in that before being wound up, at least a proportion (17) of the printed products (3) is displaced relative to other printed products (3) in a direction (C′) extending approximately at right angles to the conveyance direction (A).

8. Method according to claim 7, characterized in that periodically, a number (17) of printed products (3) is displaced on each occasion.

9. Apparatus for temporarily storing multi-sheet folded printed products (3) such as newspapers, magazines and parts thereof which arrive in a lapped formation (S) with a folded edge (3b) lying at the side, with a conveyor device (9) for feeding the printed products (3) overlapping one another in the manner of roof tiles, to a winding station (1) wherein a winding core (2) is counted for rotation, to which there is connected a winding tape (4) which, extending on the side of the product formation (S′) remote from the winding core (2), can be wound up on the winding core (2) together with said formation, characterized by means (11, 12; 18) for forming a formation (S′) to be fed to the winding core (2), wherein in at least a proportion of the printed products (3), the lateral folded edge (3b) is slightly offset relative to a lateral folded edge (3b) of an adjoining printed product (3) in a direction (C, C′) extending transversely to the conveyance direction (B) of the printed products (3).

10. Apparatus according to claim 9, with a feeder (10) for feeding a lapped formation (S), wherein the lateral folded edges (3b) of all printed products (3) extend substantially parallel to the conveyance direction (A) and are aligned with each other, characterized in that the means for forming the formation (S′) to be fed to the winding core (2), with at least a proportion of the printed products (3) having laterally offset folded edges (3b), have an arrangement (11, 12; 18) for changing the position of at least a proportion of the printed products relative to other printed products (3).

11. Apparatus according to claim 9, characterized in that the means (11, 12) for forming the formation (S′) to be fed to the winding core (2) produce a lapped formation (S′) wherein the printed products (3) are slightly slanted relative to their conveyance direction (B).

12. Apparatus according to claims 10 and 11, characterized in that the arrangement for changing the position of the printed products (3) comprises, following the feeder (10), a further conveyor arrangement (11), preferably a belt conveyor, that has a conveyance direction (B) forming an acute angle (α) with the conveyance direction (A) of the feeder (10).

13. Apparatus according to claim 12, characterized by a pressure element (12), preferably a freely rotatable or driven pressure roller arranged above the additional conveyor arrangement (11) and in its starting zone, which element can be caused to act on the printed products (3).

14. Apparatus according to claim 12, characterized by a holding element (14) acting on the printed products (3), in particular a freely rotatable or driven roller, preferably provided with a friction coating, arranged in the end zone of the feeder (10) and above the latter.

15. Apparatus according to claims 13 and 14, characterized in that the distance (b) between the pressure element (12) and the holding element (14) is greater than the length (1) of the printed products (3).

16. Apparatus according to claims 10 and 11, characterized in that the arrangement for changing the position of the printed products (3) includes a conveyor element, preferably a freely rotatable or driven conveyor roller having a conveyance direction that forms an acute angle with the conveyance direction (A) of the feeder (10), and which rotates the latter when acting on the printed products (3).

17. Apparatus according to claims 10 and 11, characterized in that the feeder (10) is followed down the line by a first conveyance arrangement (11,) preferably a belt conveyor with a conveyance direction (B) acting in substantially the same direction, and that between the feeder (10) and the conveyance arrangement (11), there is arranged a displacement device (18) which can be moved to and fro transversely, preferably approximately at right angles to the conveyance direction (A) of the feeder (10).

18. Apparatus according to claim 17, characterized in that the displacement device (18) has two guide elements (19a, 20a) arranged at a distance (c) from each other, approximately corresponding to the width (d) of the printed products (3), the guide elements (19a, 20a) having at their end facing the feeder (10) an intake section (19b, 20b) that converges in the conveyance direction (A) of the printed products (3).

19. Apparatus according to claim 18, characterized in that the guide elements are formed by peripheral sections (19a, 19b) of driven belts (19, 20).

20. Apparatus according to claim 17, characterized in that the displacement device (18) is a second conveyor arrangement (21), preferably a belt conveyor that can be swivelled to and fro round a swivel pin (21a) extending at right angles to its conveyance plane and arranged at the end facing the feeder (10).

21. Apparatus according to claim 17, characterized in that the displacement device (18) has a stop element (24) adjustable approximately at right angles to the conveyance direction (A) of the feeder (10),preferably approximately parallel to this conveyance direction (A), which stop element is located in a zone of a second conveyor arrangement (22) arranged between the feeder (10) and the first conveyor arrangement (11), the conveyance direction (F) of which second conveyor arrangement forms an acute angle (β) with that of the feeder (10) and which second conveyor arrangement conveys the printed products (3) against the stop element (24).

22. Apparatus according to claim 21, characterized in that the second conveyor arrangement (22) is formed by a number of driven rollers (23) disposed parallel to each other.

## Revendications

1. Procédé pour l'emmagasinage intermédiaire de produits d'imprimerie pliés, à plusieurs feuilles, tels que des journaux, magazines ou parties de ceux-ci, amenés avec un pli (3b) latéral en une formation imbriquée (S), dans lequel les produits d'imprimerie (3) qui se recouvrent à la manière de tuiles sont transportés, conjointement avec une bande d'enroulement (4), vers un axe de bobinage (2) et enroulés sur celui-ci, **caractérisé en ce** que pour l'enroulement, pour au moins une partie des produits d'imprimerie (3) le pli latéral (3b) est légèrement décalé par rapport au pli latéral (3b) d'un produit d'imprimerie (3) voisin dans une direction (C, C′) qui s'étend transversalement par rapport à la direction de transport (B) des produits d'imprimerie (3).

2. Procédé selon la revendication 1, pour l'emmagasinage intermédiaire de produits d'imprimerie (3) amenés en une formation imbriquée (S) dans laquelle les plis latéraux (3b) de tous les produits (3) sont orientés sensiblement parallèlement à la direction de transport (A) et alignés les uns avec les autres, caractérisé en ce que le décalage de plis latéraux (3b) est obtenu par un changement de la position d'au moins une partie des produits d'imprimerie (3) par rapport à d'autres produits d'imprimerie (3) avant l'enroulement.

3. Procédé selon la revendication 1, caractérisé en ce que les produits d'imprimerie (3) sont enroulés en une formation imbriquée (S′) dans laquelle les produits (3) sont légèrement inclinés par rapport à leur direction de transport (B).

4. Procédé selon l'une des revendications 2 et 3, caractérisé en ce que la direction de transport (A) de la formation imbriquée (S) amenée est modifiée avant l'enroulement.

5. Procédé selon l'une des revendications 2 et 3, caractérisé en ce que tous les produits d'imprimerie (3) sont tournés à l'intérieur de la formation imbriquée (S) avant l'enroulement.

6. Procédé selon l'une des revendications 3 à 5, caractérisé en ce que les coins (3c, 3d) des produits d'imprimerie (3), qui dépassent latéralement sont déplacés sensiblement le long d'une droite (7, 8) orientée parallèlement à la direction de transport (B) des produits d'imprimerie (3).

7. Procédé selon l'une des revendications 2 et 3, caractérisé en ce qu'avant l'enroulement au moins une partie (17) des produits d'imprimerie (3) sont déplacés par rapport à d'autres produits d'imprimerie (3) dans une direction (C′) qui s'étend sensiblement orthogonalement par rapport à la direction de transport (A).

8. Procédé selon la revendication 7, caractérisé en ce que périodiquement respectivement un nombre (17) de produits d'imprimerie (3) est déplacé.

9. Dispositif pour l'emmagaginage intermédiaire de produits d'imprimerie pliés (3) à plusieurs feuilles, tels que des journaux, magazines ou parties de ceux-ci, amenés avec un pli (3b) latéral en une formation imbriquée (S), comprenant un dispositif de transport (9) pour l'amenée des produits d'imprimerie (3) qui se recouvrent à la manière de tuiles, vers un poste d'enroulement (1) où est installé de manière tournante un axe d'enroulement (2) auquel est rattaché une bande d'enroulement (4) qui s'étend du côté de la formation imbriquée (S′) opposé à l'axe d'enroulement (2) et peut être enroulée conjointement avec cette dernière sur ledit axe d'enroulement (2), **caractérisé en ce** qu'il comprend des moyens (11, 12; 18) pour la constitution d'une formation (S′) à amener vers l'axe d'enroulement (2), dans laquelle pour au moins une partie des produits d'imprimerie (3) le pli latéral (3b) est légèrement décalé par rapport au pli latéral (3b) d'un produit d'imprimerie (3) voisin dans une direction (C, C′) qui s'étend transversalement par rapport à la direction de transport (B) des produits d'imprimerie (3).

10. Dispositif selon la revendication 9, comprenant un alimenteur (10) pour l'amenée d'une formation imbriquée (S) dans laquelle les plis latéraux (3b) de tous les produits d'imprimerie (3) sont orientés parallèlement à la direction de transport (A) et alignés les uns avec les autres, caractérisé en ce que les moyens pour la constitution de la formation (S′) à amener vers l'axe d'enroulement (2), avec des plis latéraux décalés (3b) d'au moins une partie des produits d'imprimerie (3), présentent un système (11, 12; 18) pour le changement de la position d'au moins une partie des produits d'imprimerie par rapport à d'autres produits d'imprimerie (3).

11. Dispositif selon la revendication 9, caractérisé en ce que les moyens (11, 12) pour la constitution de la formation (S′) à amener vers l'axe d'enroulement (2) constituent une formation imbriquée (S′) dans laquelle les produits d'imprimerie (3) sont légèrement inclinés par rapport à leur direction de transport (B).

12. Dispositif selon l'une des revendications 10 et 11, caractérisé en ce que le système pour le changement de la position des produits d'imprimerie (3) comprend un système de transport (11) de préférence une bande transporteuse, qui se raccorde à l'alimenteur (10) et présente une direction de transport (B) qui forme avec la direction de transport (A) de l'alimenteur (10) un angle obtus (α).

13. Dispositif selon la revendication 12, caractérisé en ce qu'il comprend un élément de pression (12), de préférence un rouleau presseur tournant librement ou entraîné, qui est disposé au-dessus du système de transport supplémentaire (11) et dans la section d'entrée de celui-ci et peut être baissé sur les produits d'imprimerie (3).

14. Dispositif selon la revendication 12, caractérisé en ce qu'il comprend un élément de retenue (14), en particulier un galet tournant librement ou entraîné et muni de préférence d'un revêtement adhésif, qui est disposé dans la section de sortie de l'alimenteur (10) et au-dessus de celui-ci et agit sur les produits d'imprimerie (3).

15. Dispositif selon l'une des revendications 13 et 14, caractérisé en ce que la distance (b) entre l'élément de pression (12) et l'élément de retenue (14) est plus grande que la longueur (1) des produits d'imprimerie (3).

16. Dispositif selon l'une des revendications 10 et 11, caractérisé en ce que le système pour le changement de la position des produits d'imprimerie (3) comprend un élément de transport, de préférence un rouleau transporteur tournant librement ou entraîné, qui présente une direction de transport laquelle forme avec la direction de transport (A) de l'alimenteur (10) un angle obtus, et dont l'action fait tourner les produits d'imprimerie (3).

17. Dispositif selon l'une des revendications 10 et 11, caractérisé en ce qu'en aval de l'alimenteur (10) est installé un premier système de transport (11), de préférence une bande transporteuse, dont la direction de transport (B) est orientée sensiblement dans le même sens, et qu'entre l'alimenteur (10) et le système de transport (11) est disposé un dispositif de translation (18) qui peut être déplacé dans les deux sens transversalement, de préférence sensiblement orthogonalement par rapport à la direction de transport (A) de l'alimenteur (10).

18. Dispositif selon la revendication 17, caractérisé en ce que le dispositif de translation (18) comprend deux éléments directeurs (19a, 20a) qui sont disposés à une distance (c) l'un de l'autre qui correspond sensiblement à la largeur (d) des produits d'imprimerie (3), les éléments directeurs (19a, 20a) présentant à l'extrémité dirigée vers l'alimenteur (10) une section d'entrée (19b, 20b) convergeant dans la direction de transport (A) des produits d'imprimerie (3).

19. Dispositif selon la revendication 18, caractérisé en ce que les éléments directeurs sont constitués par des sections tournantes (19a, 19b) de courroies (19, 20) entraînées.

20. Dispositif selon la revendication 17, caractérisé en ce que le dispositif de translation (18) est un second système de transport (21), de préférence une bande transporteuse, qui peut être pivoté dans les deux sens autour d'un axe (21a) orienté perpendiculairement à son plan de transport, monté sur l'extrémité dirigée vers l'alimenteur (10).

21. Dispositif selon la revendication 17, caractérisé en ce que le dispositif de translation (18) comprend un élément de butée (24) qui s'étend sensiblement orthogonalement par rapport à la direction de transport (A) de l'alimenteur (10), de préférence sensiblement parallèlement à cette direction de transport (A), et se trouve dans la région d'un second système de transport (22) disposé entre l'alimenteur (10) et le premier système de transport (11); dont la direction de transport (F) forme avec celle de l'alimenteur (10) un angle obtus (β) et qui amène les produits d'imprimerie (3) contre l'élément de butée (24).

22. Dispositif selon la revendication 21, caractérisé en ce que le second système de transport (22) est constitué par une pluralité de rouleaux (23) parallèles entraînés.
